# EUROPÄISCHE PATENTSCHRIFT

(11) **EP 2 386 030 B1**
(45) Veröffentlichungstag und Bekanntmachung des Hinweises auf die Patenterteilung: **20.06.2018**
(21) Anmeldenummer: 09801971.4
(22) Anmeldetag: 21.12.2009
(51) Int. Cl.: F04D 7/04, F04D 29/18

(54) **ZENTRIFUGALPUMPE MIT EINER VORRICHTUNG ZUR ENTFERNUNG VON PARTIKELN**
CENTRIFUGAL PUMP WITH A DEVICE FOR REMOVING PARTICLES
POMPE CENTRIFUGE DOTÉE D'UN DISPOSITIF D'ENLÈVEMENT DE PARTICULES

(30) Priorität: 09.01.2009 EP 09150312
(43) Veröffentlichungstag der Anmeldung: 16.11.2011
(73) Patentinhaber: Sulzer Management AG, 8401 Winterthur (CH)
(72) Erfinder: WELSCHINGER, Thomas, 78315 Radolfzell (DE); MORISCO, Antonio, CH-8408 Winterthur (CH); MARTIN, Nicolas, CH-8404 Winterthur (CH)
(74) Vertreter: Intellectual Property Services GmbH
(86) Internationale Anmeldenummer: PCT/EP2009/067619
(87) Internationale Veröffentlichungsnummer: WO 2010/079088

(56) Entgegenhaltungen:
- WO-A-2005/038260
- WO-A-2008/128681
- GB-A- 1 040 416
- GB-A- 190 920 561
- US-A- 5 984 629
- US-A1- 2002 192 073

## Beschreibung

Die Erfindung betrifft eine Zentrifugalpumpe mit einer Vorrichtung zur Entfernung von Partikeln. Diese Zentrifugalpumpe soll insbesondere für Fluide Verwendung finden die Partikel enthalten, wobei die Partikel mit dem Fluid gefördert werden sollen.

Aus der DE2344576 ist eine Sandpumpe oder Schmutzwasserpumpe bekannt, für welche eine Lösung gezeigt ist, um eine Flüssigkeit, die schleifende Bestandteile enthält, zu pumpen und dabei zu vermeiden, dass diese schleifenden Bestandteile in den Spalt zwischen Laufrad und Gehäuse der Kreiselpumpe gelangen. Die Flüssigkeit strömt bedingt durch das Druckgefälle zwischen der Austrittsöffnung des Laufrads und der Saugseite durch den Spalt zwischen Gehäuse und Laufrad. Diese Nebenströmung ist grundsätzlich unerwünscht, da der Wirkungsgrad der Pumpe sinkt, wenn ein Teil der Flüssigkeit nicht bestimmungsgemäss in den an die Austrittsöffnung des Laufrads anschliessenden Austrittskanal gefördert wird. Daher sollen die Spalte zwischen Laufrad und Gehäuse, die in Verbindung mit dem Ansaugbereich stehen, möglichst klein gehalten werden. Die Spalte enthalten daher Abdichtflächen, die insbesondere als Labyrinthe ausgebildet sind. Wenn schleifende Bestandteile auf diese Abdichtflächen gelangen, verschleissen diese Abdichtflächen schnell und müssen häufig ersetzt werden.

Werden die Abdichtflächen aus verschleissfestem Material gefertigt, lässt sich zwar das Intervall zwischen zwei Austauscheingriffen verlängern, allerdings steigen die Kosten für die Pumpe.

Daher wird in der DE2344576 vorgeschlagen, eine ringförmige Kammer an der Aussenseite des Laufrades vorzusehen um die Flüssigkeit von den schleifenden Bestandteilen dadurch zu befreien, dass die Flüssigkeit durch die Bewegung des Laufrads in Rotation versetzt wird. Die schleifenden Bestandteile werden in der ringförmigen Kammer aus der Flüssigkeit ausgeschieden. Wahlweise wird die Flüssigkeit auch in Kanäle eingeleitet, die an der Aussenseite des Laufrads angebracht sind und mit dem Laufrad rotieren. Hierdurch wird die Flüssigkeit ebenfalls in Rotation versetzt, sodass es zu einer Vorabscheidung von schweren Verunreinigungen kommen kann.

Allerdings wird nicht gezeigt, was mit den abgeschiedenen Verunreinigungen weiter geschieht, sie verbleiben also in der ringförmigen Kammer und sammeln sich dort an. Auch dieses Ansammeln der Verunreinigungen kann sich letztendlich nachteilig auf den Betrieb der Pumpe auswirken. Einerseits können sich Ablagerungen bilden, welche die Strömungsverhältnisse ändern, Spalte verstopfen und letztendlich auch schleifende Bestandteile auf die Gleitflächen gelangen.

US 2002/0192073 zeigt eine Vorrichtung zum Stabilisieren von instabilen fluiden Strömung in einem Zulaufkanalkanal einer Strömungsmaschine, beispielsweise einer Turbine oder einer Pumpe. Eine Teilmenge der instabilen Teilströmung wird von einer Diffusionskammer bzw. von einem Diffusionsschlitz aufgenommen und anschliessend, zwecks Verbesserung der Zuströmung und Reduktion von instabilen Wirbelfeldern, in den Einlassbereich zurückgeleitet. Das Abscheiden von mitgeführten Partikeln des Fluids wird durch einen mit der Diffusionskammer in Verbindung stehenden Partikeleinfangsschlitz ermöglicht. Auch aus diesem Dokument wird nicht ersichtlich, was mit den aggregierten Partikeln weiter geschieht.

WO2005/038260 zeigt eine Zentrifugalpumpe zum Pumpen von Flüssigkeiten, die Verunreinigungen in erster Linie in Form von festen Stoffen enthalten. Die Pumpe weist eine Antriebseinheit und eine Hydraulikeinheit auf, wobei die Hydraulikeinheit ein Pumpengehäuse und ein Pumpenlaufrad aufweist, welches im Inneren des Gehäuses rotierbar angeordnet ist. Das Pumpenlaufrad weist eine obere und eine untere Abdeckscheibe mit dazwischenliegenden Schaufeln auf. Die Bodenwand des Pumpengehäuses weist eine zentrale Einlassöffnung mit wenigstens einer spiralig verlaufenden, ein Zurückströmen unterbindende, Einrichtung auf welche auf der zur unteren Abdeckscheibe gegenüberliegenden Seite ausgebildet ist, die sich in teilweisen oder in vollständigen Windungen um die Einlassöffnung herum erstreckt.

Aufgabe der Erfindung ist daher eine Vorrichtung bereitzustellen, mittels welcher eine Entfernung von Partikeln erfolgt, bevor die Partikel auf die Gleitflächen zwischen Laufrad und Stator gelangen.

Die Lösung beinhaltet eine Zentrifugalpumpe, die eine Vorrichtung zur Entfernung von Partikeln umfasst. Die Zentrifugalpumpe umfasst ein Laufrad, wobei mittels des Laufrads ein Fluid durch einen Ansaugkanal von einem Ansaugstutzen zu einem Druckstutzen förderbar ist. Das Laufrad ist in einem ortsfesten Stator drehbar, wobei zwischen Stator und Laufrad ein Spalt angeordnet ist: Der Spalt mündet in einen Stauraum für Partikel, wobei der Stauraum über eine im Stator verlaufende Rückführleitung mit dem Ansaugkanal verbunden ist. Wahlweise können auch mehrere Rückführleitungen vorgesehen sein. Mehrere Rückführleitungen sind vorteilhaft um den Strömungsweg für die Partikel im Stauraum möglichst kurz zu halten.

Durch die Rückführleitung werden somit die Partikel aus dem Stauraum abgeführt. Der zweite Spalt mündet in den Ansaugkanal. Der zweite Spalt hat zumindest abschnittsweise eine wesentlich kleinere Spaltbreite als der Durchmesser der Rückführleitung, sodass der zweite Spalt der Strömung einen wesentlich grösseren Widerstand entgegen setzt. Die Partikel werden somit über die Rückführleitung in die Hauptströmung eingetragen. Die Partikel werden gemeinsam mit der Hauptströmung wiederum mittels des Laufrades in Richtung des Druckstutzens gefördert. Somit können sich gemäss der erfindungsgemässen Lösung Partikel an keiner Stelle der Pumpe ansammeln.

Die Strömung in der Rückführleitung wird durch die Druckdifferenz zwischen dem Stauraum und dem Ansaugkanal aufrecht erhalten.

Der Stator umfasst ein Fluidsammelelement und ein Statorelement, wobei die Rückführleitung durch das Statorelement verläuft. Das Fluidsammelelement sowie das Statorelement sind ortsfest, das heisst, die Strömung wird im Gegensatz zum Stand der Technik, wie beispielsweise in der DE2344576 weder im Spalt, noch im Stauraum noch in der Rückführleitung beschleunigt. Dieser weitere Vorteil gegenüber dem Stand der Technik ermöglicht den Austrag der Partikel vom Stauraum über die Rückführleitung.

Die Rückführleitung verläuft durch das Fluidsammelelement wenn der Stauraum auf der vom Ansaugkanal abgewandten Seite des Stators angeordnet ist.

Gemäss eines weiteren Ausführungsbeispiels umfasst die Zentrifugalpumpe, welche eine Vorrichtung zur Entfernung von Partikeln aufweist, eine erste Stufe und eine zweite Stufe, wobei die erste Stufe ein erstes Laufrad umfasst. Durch das erste Laufrad ist ein Fluid durch einen ersten Ansaugkanal von einem Ansaugstutzen zu der zweiten Stufe förderbar. Das erste Laufrad ist in einem ersten Stator drehbar. Die zweite Stufe umfasst ein zweites Laufrad.

Durch das zweite Laufrad ist das Fluid durch einen zweiten Ansaugkanal von der ersten Stufe zu einem Druckstutzen förderbar. Das zweite Laufrad ist in einem zweiten Stator drehbar, wobei zwischen dem zweiten Stator und Laufrad ein Spalt angeordnet ist. Der Spalt mündet in einen Stauraum für Partikel. Der Stauraum ist über eine im zweiten Stator verlaufende Rückführleitung mit dem zweiten Ansaugkanal verbunden.

Gemäss eines weiteren besonders bevorzugten Ausführungsbeispiels umfasst die Zentrifugalpumpe zumindest eine dritte Stufe. Die dritte Stufe umfasst ein drittes Laufrad. Durch das dritte Laufrad ist das Fluid durch einen dritten Ansaugkanal von der zweiten Stufe zu einem Druckstutzen förderbar. Das dritte Laufrad ist in einem dritten Stator drehbar, wobei zwischen dem dritten Stator und Laufrad ein Spalt angeordnet ist. Der Spalt mündet in einen Stauraum für Partikel wobei der Stauraum über eine durch den dritten Stator verlaufende Rückführleitung mit dem dritten Ansaugkanal verbunden ist.

Die Vorrichtung zur Entfernung von Partikeln kann somit in mehrstufigen Zentrifugalpumpen Anwendung finden. Ein derartiger Spalt kann von jeder Stufe in den Ansaugkanal führen, der von einer vorhergehenden Stufe zu dem Laufrad der betrachteten Stufe führt. Eine Vorrichtung zur Entfernung von Partikeln kann somit in jeder Stufe vorgesehen werden.

Der Stator umfasst bevorzugt ein Fluidsammelelement und ein Statorelement wie vorhin für die einstufige Zentrifugalpumpe beschrieben worden ist.

Bei einer mehrstufigen Zentrifugalpumpe weist die letzte Stufe einen ersten Stauraum auf einer ersten Seite des Fluidsammelelements und einen zweiten Stauraum auf der gegenüberliegenden Seite des Fluidsammelelements auf.

Nach einem weiteren Ausführungsbeispiel weisen das erste Laufrad und das zweite Laufrad der Zentrifugalpumpe eine spiegelbildliche Anordnung in Bezug auf eine normal zur Pumpenachse stehende Ebene auf.

Insbesondere weist der zweite Ansaugkanal einen äusseren Kanalabschnitt auf, der ausserhalb des zweiten Stators angeordnet ist, sowie einen Verbindungskanal zur Verbindung des äusseren Kanalabschnitts mit einem Kanalstück, welches zur Saugseite des zweiten Laufrads führt. Vom Verbindungskanal führt ein Spalt weg, der zwischen dem zweiten Stator und einem mit der Pumpenwelle drehbaren Umlenkelement angeordnet ist, wobei der Spalt in einen Stauraum mündet, von welchem eine Rückführleitung abzweigt, die im Stator oder im Gehäuse verläuft und in den Verbindungskanal mündet.

Zwischen der ersten Stufe und der zweiten Stufe kann eine dritte Stufe angeordnet sein oder eine Mehrzahl von Stufen angeordnet sein.

Der Spalt nach einem der vorhergehenden Ausführungsbeispiele mündet in einen ringförmigen Sammelkanal und die Rückführleitung weist einen Leitungsabschnitt auf, der tangential zum ringförmigen Sammelkanal angeordnet ist und an den ringförmigen Sammelkanal anschliesst. Es können auch mehrere Leitungsabschnitte vorgesehen sein. Der Leitungsabschnitt mündet bevorzugt tangential, das heisst in Richtung einer gedachten Tangente, die an den kreisförmigen Querschnitt des zylinderförmigen Mantels des Sammelkanals gelegt ist. Durch diese tangentiale Anordnung des Leitungsabschnitts, der vom Sammelkanal wegführt, erfolgt eine verbesserter Austrag der Partikel, die sich entlang des zylinderförmigen Mantels ansammeln. Die Partikel werden von der Zentrifugalströmung an die Wand des Mantels gefördert und sind somit im wandnahen Bereich in höchster Konzentration. Sie werden mit der umlaufenden Strömung im Sammelkanal mitbewegt. Wenn die Partikel die Einlassöffnung des Leitungsabschnitts erreichen, werden sie in den Leitungsabschnitt umgelenkt. Wenn der Leitungsabschnitt tangential zum Sammelkanal angeordnet ist, erfolgt die Umlenkung allmählich und nicht abrupt über eine Kante, wie im Fall eines Leitungsabschnitts, der in radialer Richtung vom Sammelkanal wegführt. Diese allmähliche, kantenfreie Umlenkung hat den besonderen Vorteil, dass es zu keiner Ablösung der Strömung kommen kann. Insbesondere bei hohen Strömungsgeschwindigkeiten kann es ansonsten entlang einer scharfen Kante zu einer Ablösung der Strömung und zu einer Wirbelbildung kommen. Durch die Ausbildung eines derartigen Wirbels können Partikel in die Strömung zurückgeführt werden, verweilen also länger als nötig in der Strömung im Sammelkanal. Bedingt durch die erhöhte Verweilzeit der Partikel in der Strömung im Sammelkanal kann der Abrieb im Fall eines radial angeordneten Leitungsabschnitts höher sein als für einen tangential angeordneten Leitungsabschnitt.

Der Leitungsabschnitt verjüngt sich in Flussrichtung des Fluids, die Verjüngung ist insbesondere konisch. Das heisst, dass der Eintrittsquerschnitt normal zur Strömungsrichtung grösser ist als der Querschnitt des Leitungsabschnitts, welcher stromaufwärts an die Rückführleitung anschliesst. Der Querschnitt des Leitungsabschnitts nimmt zumindest über einen Teil seiner Länge kontinuierlich ab. Wenn der Querschnitt kreisförmig ist, ist der Verlauf des Querschnitts in dem konischen Teil des Leitungsabschnitts kegelförmig.

Ein derartiger konischer Leitungsabschnitt hat den Vorteil, dass die Strömung am Eintrittsquerschnitt verzögert wird, sodass ein erhöhter Anteil an Partikeln mit der Strömung in den Leitungsabschnitt ausgetragen werden kann.

Der Leitungsabschnitt kann als Nut ausgeführt sein, insbesondere, wenn die Nut in einem Ringelement angeordnet ist, welches mit dem Stator verbunden ist. Eine derartige Nut ist einfacher zu fertigen als eine konische Bohrung in dem Fluidsammelelement und hat daher Kostenvorteile. Zudem könnte bei Verschleiss in der Nut das Ringelement ausgewechselt werden. Das Fluidsammelelement könnte in diesem Fall weiter verwendet werden, weil die Verzögerung der Strömung in der Nut erfolgt, insbesondere wenn sie konisch ausgestaltet ist, wie vorher beschrieben.

Der Leitungsabschnitt weist eine Achse auf, die mit einer Radiallinie eine Ebene aufspannt, wobei die Ebene einen Winkel zu einer Radialebene einschliesst. Die Radiallinie geht, von der Pumpenachse ausgehend, durch den Schnittpunkt der Achse mit der Querschnittsoberfläche der Eintrittsöffnung geht und steht normal zur Pumpenachse. Gemäss dieses Ausführungsbeispiels weist der Leitungsabschnitt einen Winkel zu einer die Radiallinie enthaltenden Normalebene auf die Pumpenachse auf. Diese Anordnung hat den Vorteil, dass der Übergang vom Leitungsabschnitt in die Rückführleitung über einen stumpfen Winkel, das heisst einen Winkel von grösser als 90° erfolgt. Hierdurch wird die Strömung im Leitungsabschnitt und in der Rückführleitung zusätzlich beruhigt. Im Knick, der zwischen Leitungsabschnitt und Rückführleitung besteht, ist in diesem Fall auch nicht mit einer Ablagerung von Partikeln zu rechnen, da es nicht zu Totzonen im Knickbereich kommt, in denen sich Rückströmungen ausbilden könnten und es zu einer Ansammlung von Partikeln kommen könnte.

Vorteilhafterweise weist der Leitungsabschnitt eine Beschichtung auf, wodurch die Masshaltigkeit des Leitungsabschnitts erhöht wird. Insbesondere im Eintrittsbereich der Strömung im Leitungsabschnitt kommt es ansonsten zu Abrieb und zu einer Erweiterung des Querschnitts durch Materialabtrag durch die abrasiven Partikel. Mittels einer Beschichtung aus einem Beschichtungsmaterial, welches auf die Innenfläche des Leitungsabschnitts aufgebracht ist, kann die Erweiterung des Querschnitts stark hinausgezögert werden. Das Beschichtungsmaterial enthält einem Hartstoff, vorzugsweise eine Keramik, insbesondere Wolframkarbid oder Siliziumkarbid.

Die Beschichtung kann bevorzugt eine Hülse umfassen, die ein Beschichtungsmaterial enthält, wobei die Hülse in den Leitungsabschnitt oder in die Rückführleitung eingelegt ist. Die Hülse kann auch vollumfänglich aus einem Beschichtungsmaterial aufgebaut sein, insbesondere eine Keramik enthalten. Diese besonders bevorzugte Variante hat den zusätzlichen Vorteil, dass bei Verschleiss nur die Hülse auszutauschen ist, aber nicht das Fluidsammelelement und/oder das Statorelement, in dem der Leitungsabschnitt und die Rückführleitung verlaufen.

Zwischen dem Laufrad und dem zugehörigen Stator ist ein zweiter Spalt ausgebildet. In diesem zweiten Spalt befindet sich ebenfalls Fluid, welches durch die Druckdifferenz zurück in den Ansaugkanal strömt. Dieser zweite Spalt mündet stromabwärts der Rückführleitung in den zu dem Laufrad führenden Ansaugkanal. Dieser zweite Spalt ist im wesentlichen axial angeordnet und ist über einen Nebenkanal mit dem Stauraum verbunden, Dieser zweite Spalt sowie der Nebenkanal kann nicht vermieden werden, da bewegte Teile, also insbesondere das Laufrad von ruhenden Teilen, also insbesondere dem Stator, umfassend das Statorelement oder das Fluidsammelement, getrennt zu halten sind.

Partikel werden durch die Strömung bevorzugt in den Sammelraum eingetragen, weil die Druckdifferenz zwischen Sammelraum und Mündung der Rückführleitung in den Ansaugkanal grösser ist als die Druckdifferenz zwischen dem Sammelraum und der Mündung des zweiten Spalts in den Ansaugkanal. Der im Bereich der Mündung der Rückführleitung anliegende Druck in der Ansaugleitung ist somit kleiner als der Druck im Bereich der Mündung des Spalts in den Ansaugkanal.

Die Querschnittsfläche der Rückführleitung beträgt maximal 1% der Querschnittsfläche des Druckstutzens, bevorzugt maximal 0.05 % besonders bevorzugt maximal 0.025 %. Weil die Rückführleitung somit nur einen kleinen Anteil der Querschnittsfläche des Druckstutzens ausmacht, fällt der Verlust an Wirkungsgrad in diesem Fall nicht ins Gewicht.

Nachfolgend wird die Erfindung anhand der Zeichnungen erläutert. Es zeigen:
- Fig. 1: einen Schnitt durch eine einstufige Zentrifugalpumpe gemäss der Erfindung
- Fig. 2a: einen Schnitt durch eine mehrstufige Zentrifugalpumpe gemäss der Erfindung mit Angabe des Verlaufs der Strömung
- Fig. 2b: einen Schnitt durch einen Sammelkanal längs der mit den Bezugszeichen A-A bezeichneten Ebene der Fig. 2a.
- Fig. 3a: einen Schnitt durch eine mehrstufige Zentrifugalpumpe gemäss der Erfindung gemäss des Ausführungsbeispiels von Fig. 2a
- Fig. 3b: einen Schnitt durch einen Sammelkanal längs der mit den Bezugszeichen B-B bezeichneten Ebene der Fig. 3a.
- Fig. 4: ein Detail einer mindestens dreistufigen Zentrifugalpumpe gemäss eines Ausschnittes aus Fig. 2a oder Fig. 3a
- Fig. 5a: ein Detail einer mindestens dreistufigen Zentrifugalpumpe gemäss eines Ausschnittes aus Fig. 2a oder Fig. 3a nach einem weiteren Ausführungsbeispiel
- Fig. 5b: einen Schnitt durch einen Sammelkanal längs der mit den Bezugszeichen C-C bezeichneten Ebene der Fig. 5a
- Fig. 6: eine zweistufige Zentrifugalpumpe, in welcher zwei Laufräder in spiegelbildlicher Anordnung, das heisst Rücken an Rücken (back-to-back) Anordung eingebaut sind
- Fig. 7: eine mehrstufige Zentrifugalpumpe gemäss der Anordnung der Fig. 6
- Fig. 8: ein Detail zu einer Zentrifugalpumpe gemäss Fig. 6 oder Fig. 7.

Fig. 1 zeigt eine einstufige Zentrifugalpumpe 1, welche eine Vorrichtung zur Entfernung von Partikeln gemäss der Erfindung umfasst. Die Zentrifugalpumpe hat ein Laufrad 6, mittels welchem ein Fluid 2 durch einen Ansaugkanal 5 von einem Ansaugstutzen 3 zu einem Druckstutzen 4 förderbar ist. Das Laufrad 6 enthält einen Hohlraum, in welchen das vom Ansaugkanal 5 herkommende Fluid eintritt und in Rotation versetzt wird, wenn das Laufrad eine Rotationsbewegung um seine Achse ausführt. Diese Achse soll in diesem Text als Pumpenachse bezeichnet werden. Auf dieser Achse liegt die Pumpenwelle, mit welcher das Laufrad 6 drehfest verbunden ist. Die Pumpenwelle ist mit einem nicht dargestellten Antriebsmotor verbunden, mittels welchem die Pumpenwelle und mit ihr das Laufrad 6 in eine Drehbewegung versetzbar ist. Das Laufrad 6 ist in einem ortsfesten Stator 7 drehbar. Zwischen dem Stator 7 und dem Laufrad 6 ist ein Spalt (9,19) angeordnet und trennt somit das drehbare Laufrad 6 von dem Stator 7. Der Spalt (9,19) mündet in einen Stauraum (11, 21) für Partikel. Der Stauraum ist (11,21) über eine im Stator 7 verlaufende Rückführleitung 12 mit dem Ansaugkanal 5 verbunden. Mehrere Rückführleitungen können vorgesehen sein, insbesondere mehrere über den ringförmigen Stauraum (11, 21) verteilte Rückführleitungen.

Der Stator 7 kann ein Fluidsammelelement 23 und ein Statorelement 8 umfassen, wobei die Rückführleitung im Statorelement 8 verläuft, wenn sich der Stauraum 11 auf der Ansaugseite des Laufrads 6 befindet. Ein weiterer Stauraum 21 kann auf der gegenüberliegenden Seite des Laufrads 6 angeordnet sein. In diesem Fall führt ein Leitungsabschnitt der Rückführleitung durch das Fluidsammelelement 23 bevor sie in das Statorelement 8 eintritt und im Statorelement 8 in Richtung der Mündung zum Ansaugkanal 5 verläuft.

Fig. 2a zeigt einen Schnitt durch eine mehrstufige Zentrifugalpumpe gemäss eines zweiten Ausführungsbeispiels der Erfindung. Wie die einstufige Zentrifugalpumpe wird das zu fördernde Fluid 2 im Ansaugstutzen 3 angesaugt und zu einem Druckstutzen 4 gefördert. Der Ansaugstutzen 3 kann mit einem nicht dargestellten Behälter oder Tank verbunden sein. Die Zentrifugalpumpe hat eine Mehrzahl von Laufrädern 6, mittels welchen das Fluid 2 vom Ansaugkanal 5, der an dem Ansaugstutzen 3 seinen Anfang nimmt, dem Ansaugkanal 15 der nächstfolgenden Stufe zugeführt. Der Ansaugkanal 15 ist der Verbindungskanal, in welchem das Fluid 2 von der ersten Stufe zu der zweiten Stufe geführt wird. Dieser Verbindungskanal mündet in Eintrittsöffnungen des Laufrads 16. Bezogen auf das Laufrad 16 hat der Verbindungskanal somit die Funktion eines Ansaugkanals, daher wurde auch für alle Verbindungskanäle zwischen einzelnen Stufen der mehrstufigen Zentrifugalpumpe der Begriff Ansaugkanal gewählt.

Das Laufrad 6 ist drehbar in einem Stator 7 geführt. Das Laufrad 6 enthält einen Hohlraum, in welchen das vom Ansaugkanal 5 herkommende Fluid eintritt und in Rotation versetzt wird, wenn das Laufrad eine Rotationsbewegung um seine Achse ausführt. Hierzu können auf dem Laufrad 6 Schaufeln angebracht sein, welche das Fluid in eine Rotationsbewegung zwingen. Das Laufrad 6 wird über eine Antriebswelle um die Pumpenachse 73 angetrieben. Wenn das Fluid das Laufrad 6 verlässt, gelangt es mit dem durch die Drehbewegung hinzugewonnen Impuls in einen Kanal, der zu dem Stator 7 gehört. Der Kanal mündet in den zur nachfolgenden Stufe führenden Ansaugkanal oder, wenn es sich um die letzte Stufe handelt, zum Druckstutzen 4 sodass das Fluid von der letzten Stufe zu einem Druckstutzen 4 förderbar ist. Jede der Stufen umfasst somit ein um die Pumpenachse drehbar gelagertes Laufrad, einen Stator sowie einen Ansaugkanal. Der Ansaugkanal mündet in den oder die im Laufrad vorgesehenen Förderräume, in denen das Fluid aufgenommen wird und in Rotation versetzt wird. Durch die Rotationsbewegung wird das Fluid beschleunigt, das heisst seine kinetische Energie erhöht. Die Förderräume im Laufrad sind vorzugsweise diffusorartig ausgestaltet. Hierdurch wird die kinetische Energie des Fluids in Druckenergie umgewandelt, sodass es zu einer Erhöhung des Drucks kommt während das Fluid das Laufrad durchströmt. Das Fluid hohen Drucks tritt aus dem Laufrad aus und tritt in einen ringförmigen Sammelkanal ein. Der ringförmige Sammelkanal mündet entweder in den Ansaugkanal der nächstfolgenden Stufe oder in den Druckstutzen.

Zwischen dem Laufrad und dem Stator befindet sich ein Spalt (10, 20, 30, 40, 50, 60) was auch in Fig. 4 besonders deutlich sichtbar ist. Dieser Spalt ist erforderlich, um ortsfeste Teile, wie den Stator 7, von bewegten Teilen, also dem Laufrad 6, zu trennen. Wäre der Spalt 10 nicht vorhanden, würde das Laufrad 6 durch den reibschlüssigen Kontakt mit dem Stator 7 einem hohen Verschleiss ausgesetzt und ein Dauerbetrieb bei hoher Drehzahl wäre nicht möglich. Durch den Spalt 10 gelangt Druckfluid aus dem Sammelkanal 13 zurück in den Ansaugkanal 5. Um den durch den Spalt 10 bedingten Verlust an Wirkungsgrad möglichst gering zu halten, wird der Spalt 10 so schmal wie möglich gehalten. Zusätzlich können ein Labyrinth ausbildende Spaltdichtungen vorgesehen sein, wie in der DE2344576 gezeigt ist. Alternativ dazu oder in Ergänzung können im Spalt 10 Stellen vorgesehen sein, in denen ein kontrollierter Verschleiss stattfindet. Diese Stellen sind mit temperaturbeständigen Hartstoffen, beispielsweise Keramiken beschichtet, wie beispielsweise in der EP 1 116 886 A gezeigt ist. An diesen Stellen wird die minimale Spaltbreite erreicht. Gelangen Partikel an eine solche Stelle, kommt es zur Berührung der beiden Oberflächen und zu Abrasion und Verschleiss. Daher muss unter den in dem angeführten Stand der Technik herrschenden Bedigungen für ein partikelbeladenes Fluid die Spaltbreite erhöht werden oder das Fluid bereits von den Partikeln befreit sein.

Die Funktionsweise wird beispielhaft anhand der ersten Stufe erläutert. Die nachfolgenden Stufen unterscheiden sich in ihrer Funktion nur dergestalt, dass das Fluid bezogen auf die vorherige Stufe unter erhöhtem Druck steht.

Fig. 2a zeigt den Verlauf der Strömung was mit einer mit Pfeilen versehenen Linie dargestellt ist.

Fig. 2b zeigt einen Schnitt durch einen Sammelkanal 13 längs der mit den Bezugszeichen A-A bezeichneten Ebenen der Fig. 2a. Der Schnitt verläuft durch den Stator der letzten Stufe. Die Bezugszeichen werden entsprechend der Fig. 4 verwendet, da sie in der Fig. 2a zuwenig deutlich sichtbar sind. Der Stator der letzten Stufe trägt in Fig. 4 das Bezugszeichen 27. Es besteht aus zwei Teilen, dem Fluidsammelelement 34 und dem Statorelement 28. Der Schnitt verläuft durch das Fluidsammelelement 34 genau durch den Knickpunkt, an welchem die Achse des Leitungsabschnitts 14 in die Achse der Rückführleitung 12 übergeht. Der Schnitt A-A folgt dann der Achse des Leitungsabschnitts 14, bis die Achse den Mantel des Sammelkanals 13 schneidet. Dann wird der Schnitt in eine Ebene gelegt, die normal auf die Pumpenachse 73 steht und den Schnittpunkt der Achse des Leitungsabschnitts 14 mit dem Mantel des Sammelkanals 13 enthält. Auch in dieser Darstellung ist die Fliessrichtung des Fluids 2 mittels einer mit Pfeilen versehenen Linie gekennzeichnet.

In dieser Darstellung ist gezeigt, dass der Leitungsabschnitt zusätzlich zu seiner Neigung in bezug auf die Pumpenachse tangential an die Mantelfläche des Sammelkanals 13 anschliesst. Durch diesen tangentialen Einlauf des Leitungsabschnitts 14 werden Partikel, die in unmittelbarer Nähe der Mantelfläche strömen, erfasst und in den Leitungsabschnitt gelenkt, sodass die Feststoffe von dem Strom des Fluids 2 separiert werden. Der tangentiale Einlauf des Leitungsabschnitts befindet sich stromabwärts der Ringströmung, welcher das Fluid im Stauraum folgt. Das heisst die Ringströmung im Stauraum wird beim Eintritt in den tangentialen Einlauf des Leitungsabschnitts von einer kreisförmigen Bahn auf eine im wesentlichen gerade Bahn umgelenkt oder eine Bahn, die der Krümmung des Leitungsabschnitts entspricht, wenn der Leitungsabschnitt eine Krümmung aufweist. Es ist vorteilhaft, wenn der Übergang von der Ringströmung auf die Strömung im Leitungsabschnitt möglichst allmählich erfolgt, das heisst, dass insbesondere im Einlauf des Leitungabschnitts abrupte Umlenkungen der Strömung durch Kanten oder Krümmer vermieden werden sollten. Hieraus folgt auch, dass die Drehrichtung der Strömung zu beachten ist. Die Tangentialkomponente der Geschwindigkeit der Ringströmung weist vorteilhafterweise in die Richtung der Achse des Leitungsabschnitts.

Fig. 3a zeigt einen Schnitt durch eine mehrstufige Zentrifugalpumpe gemäss der Erfindung gemäss des Ausführungsbeispiels von Fig. 2a, der sich nicht von Fig. 2a unterscheidet, mit Ausnahme der Lage des Schnitts B-B, der in Fig. 3b dargestellt ist.

Fig. 3b zeigt somit einen Schnitt durch einen Sammelkanal 78 längs der mit den Bezugszeichen B-B bezeichneten Ebene der Fig. 3a. Der Sammelkanal 78 entspricht dem zum Stauraum 41 gehörenden Sammelkanal der Fig. 4. Der Sammelkanal 78 verläuft im Statorelement 28 des Stators 27 (entsprechende Bezugszeichen, siehe auch Fig. 4). Wie aus Fig. 3b in Kombination mit Fig. 4 ersichtlich, ist der Schnitt in diesem Fall durch die Achse des Leitungsabschnitts 79 gelegt, wobei der Leitungsabschnitt 79 wiederum tangential an die Mantelfläche des Sammelkanals 78 anschliesst. Im Unterschied zu Fig. 2b entfällt in diesem Fall die achsiale Neigung des Leitungsabschnitts 79. Als achsiale Neigung wird eine Ausrichtung des Leitungsabschnitts in Richtung der Pumpenachse verstanden. Das heisst, die Achse des Leitungsabschnitts ist nicht in einer Ebene angeordent, die normal auf die Pumpenachse steht, sondern in einer Ebene, die in einem Winkel von weniger als 90° zur Pumpenachse geneigt ist. Eine derartige Bohrung in einem Gehäuseblock, wie ihn das Statorelement 28 darstellt, ist fertigungstechnisch allerdings aufwendiger herzustellen und wird bevorzugt wo möglich durch eine einfacher herzustellende tangentiale Bohrung in einer Radialebene, das heisst einer normal zur Pumpenachse 73 stehenden Ebene ersetzt, welche die Achse des Leitungsabschnitts 79 enthält.

Fig. 4 zeigt ein Detail einer mindestens dreistufigen Zentrifugalpumpe gemäss eines Ausschnittes aus Fig. 2a oder Fig. 3a. Die Zentrifugalpumpe 1, umfasst eine Vorrichtung zur Entfernung von Partikeln. Die Zentrifugalpumpe umfasst zumindest eine erste Stufe und eine zweite Stufe, wobei die erste Stufe ein erstes Laufrad 6 umfasst. Durch das erste Laufrad 6 ist ein Fluid 2 durch einen ersten Ansaugkanal 5 von einem Ansaugstutzen 3 zu der zweiten Stufe förderbar. Das erste Laufrad 6 ist in einem ersten ortsfesten Stator 7 drehbar. Die zweite Stufe umfasst ein zweites Laufrad 16, wobei durch das zweite Laufrad 16 das Fluid 2 durch einen zweiten Ansaugkanal 15 von der ersten Stufe zu einem Druckstutzen 4 förderbar ist. Das zweite Laufrad 16 ist in einem zweiten ortsfesten Stator 17 drehbar. Zwischen dem zweiten Stator 17 und Laufrad 16 ist ein Spalt 29 angeordnet. Der Spalt 29 mündet in einen Stauraum 31 für Partikel. Der Stauraum 31 ist über eine im zweiten Stator 17 verlaufende Rückführleitung 22 mit dem zweiten Ansaugkanal 15 verbunden.

Des weiteren kann die Zentrifugalpumpe gemäss der Fig. 2a oder Fig. 3a zumindest eine dritte Stufe umfassen, wobei die dritte Stufe ein drittes Laufrad 26 umfasst, wobei durch das dritte Laufrad 26 das Fluid 2 durch einen dritten Ansaugkanal 25 von der zweiten Stufe zu einem Druckstutzen 4 förderbar ist. Das dritte Laufrad 26 ist in einem dritten ortsfesten Stator 27 drehbar. Zwischen dem dritten Stator 27 und Laufrad 26 ist ein Spalt 39,49 angeordnet. Der Spalt (39,49) mündet in einen Stauraum (41,51) für Partikel. Der Stauraum (41,51) ist über eine im dritten Stator 27 verlaufende Rückführleitung (32,33) mit dem dritten Ansaugkanal 25 verbunden.

Der Stator (17,27) kann ein Fluidsammelelement (24,34) und ein Statorelement (18,28) umfassen, wobei die Rückführleitung durch das Statorelement (18,28) verläuft, wenn sich der Stauraum (31,41) auf der Ansaugseite des Laufrades (16,26) befindet. Die letzte Stufe weist einen ersten Stauraum 41 auf einer ersten Seite des Fluidsammelelements (24,34) und einen zweiten Stauraum 51 auf der gegenüberliegenden Seite des Fluidsammelelements 34 auf. Der Stauraum 41 befindet sich somit auf der Ansaugseite des Laufrads 26, der Stauraum 51 auf der gegenüberliegenden Seite des Laufrads 26. In diesem Fall führt ein Leitungsabschnitt der Rückführleitung 32 durch das Fluidsammelelement 34 bevor er in die Rückführleitung 32 mündet, die durch das Statorelement 28 verläuft.

Der Spalt (9,19,29,39,49) umfasst einen ringförmigen Sammelkanal 13. Die Rückführleitung (12,22,32,33) weist einen Leitungsabschnitt 14 auf, der vorzugsweise tangential zum ringförmigen Sammelkanal 13 angeordnet ist.

Der Leitungsabschnitt 14 kann sich in Flussrichtung des Fluids 2 verjüngen, insbesondere konisch verjüngen.

Der Leitungsabschnitt 14 kann als Nut 80 ausgeführt sein.

Fig. 5a und Fig. 5b zeigen eine Variante in welcher das Fluidsammelelement 34 mehrteilig ausgeführt ist. Das Fluidsammelelement 34 umfasst ein Ringelement 70. Das Ringelement 70 ist mit dem Fluidsammelelement 34 verbunden. In diesem Fall kann der Leitungsabschnitt 14 als Nut 80 ausgestaltet sein. Die Nut kann in dem Ringelement 70 angeordnet sein, welches mit dem Stator 7 verbunden ist. Die Verwendung des Ringelements 70 hat mehrere Vorteile. Das Ringelement selbst ist einfacher zu fertigen, da es sich um ein einfach zu fertigendes Drehteil handelt. Des weiteren ist die Nut einfach durch Fräsen herstellbar. Die Nut kann beliebige Form aufweisen, sie kann konisch ausgebildet sein, wie in Fig. 5b gezeigt ist.

Alternativ dazu könnte die Achse des Leitungsabschnitts auch gekrümmt sein oder gekrümmte Abschnitte aufweisen.

Als weiterer Vorteil bietet es sich an, das Ringelement 70 auszutauschen, wenn sich Verschleissspuren bemerkbar machen. Insbesondere der spitzwinkelig zulaufende Eintrittsabschnitt 81 ist im Betrieb starker Abrasion ausgesetzt. Wenn man ein Ringelement 70 vorsieht, kann man einen kontrollierten Verschleiss desselben zulassen und das Ringelement im Rahmen einer geplanten Wartung der Pumpe austauschen. Der Stator 27, insbesondere das Fluidsammelement 34, müssen in diesem Fall nicht ausgetauscht werden und können ohne Einschränkung weiter verwendet werden.

Der Leitungsabschnitt 14 kann eine Achse 72 aufweisen, die mit einer Radiallinie 71 eine Ebene aufspannt, wobei die Ebene einen Winkel zu einer Radialebene 77 einschliesst. Die Radiallinie geht von der Pumpenachse 73 ausgehend durch den Schnittpunkt 74 der Achse 72 mit der Querschnittsoberfläche 75 der Eintrittsöffnung 76 und die Radialebene 77 normal zur Pumpenachse steht. Auch ein in zwei Ebenen, also doppelt geneigter Leitungsabschnitt 14 kann einfacher in einem Ringelement 70 hergestellt werden. Diese doppelt geneigte Anordnung des Leitungsabschnitts 14 vermeidet scharfkantige Umlenkungen des durch den Leitungsabschnitt strömenden Fluids. Derartige Umlenkungen können zum Abriss der Strömung führen und es kann zur Ausbildung von lokalen Wirbeln stromabwärts der Kante kommen. Treten derartige Wirbel auf, kann es in den der Kante gegenüberliegenden Randbereichen zu Totzonen kommen und es können sich dort Partikel ansammeln, welche die Kanalströmung behindern können. Zudem wird der durchströmte Querschnitt des Leitungsabschnitts 14 und/oder der Rückführleitung 12 kleiner, sodass das abgesaugte Flüssigkeitsvolumen geringer wird. Im Extremfall könnte der Leitungsabschnitt verstopfen, sodass Partikel in den Spalt 10 gelangen können und die vorher beschriebenen Schäden auftreten können.

Wird ein Ringelement mit einer Nut 80 verwendet, kann der Auslauf des Leitungabschnitts 14 ebenfalls einen Winkel zu einer Radialebene einschliessen. Mittels der Abschrägung, die alternativ auch Kugeloberflächensegment ausgebildet sein könnte, kann eine weitere Beruhigung der Strömung eingeleitet werden, sodass es am Übergang zum Rückführleitung 32 nicht zu den vorhin beschriebenen Effekten kommen kann.

Die obigen Ausführungen gelten selbstverständlich nicht nur für die Leitungsabschnitte (14, 79) der letzten Stufe, sondern für alle Leitungsabschnitte, die in vorhergehenden Stufen vorgesehen sein können, die aber der Einfachheit halber nicht mit eigenen Bezugszeichen versehen sind.

Der Leitungsabschnitt (14, 79) kann eine Beschichtung aufweisen, wodurch die Auswirkungen von abrasiven Partikeln auf die Wandungen des Leitungsabschnitts gemildert werden können und die Lebensdauer des Leitungsabschnitts erhöht werden kann. Die Beschichtung kann insbesondere einen kratzfesten Hartstoff umfassen, der auf die Oberfläche der Bohrung des Leitungsabschnitts aufgebracht wird oder eine Wärmebehandlung umfassen, welche eine Randschichthärtung zur Folge hat.

Nach einem besonders bevorzugten Ausführungsbeispiel kann die Beschichtung eine Hülse umfassen, die ein Beschichtungsmaterial, beispielsweise einer Keramik, insbesondere Wolframkarbid, enthält, wobei die Hülse in den Leitungsabschnitt (14, 79) oder in die Rückführleitung (12, 22, 32, 33) eingelegt ist. Die Hülse kann auch vollständig aus Beschichtungsmaterial, insbesondere einer Keramik bestehen. Die Verwendung einer Hülse hat den Vorteil, dass die Beschichtung der Hülse separat erfolgen kann und man in der Wahl des Beschichtungsverfahrens und des Beschichtungsmaterials viel weniger eingeschränkt ist, da die Hülse vor ihrem Einbau beschichtet wird. Eine Beschichtung oder eine Hülse umfassend eine Beschichtung können auch in der oder den Rückführleitungen (12, 22, 32, 33) angebracht sein.

Mittels der Rückführleitungen (12, 22, 32, 33) können daher Partikel aus den Stauräumen (11, 21, 31, 41, 51) entfernt werden. Zwischen dem Laufrad und zugehörigem Stator ist ein zweiter Spalt (10, 20, 30, 40, 50, 60) ausgebildet, der bewegte Teile von ortsfesten Teilen trennt, wie oben beschrieben worden ist. Weil die Partikel vom Stauraum in den Leitungsabschnitt der Rückführleitung gelangen, kann der zweite Spalt (10, 20, 30,50, 60) frei von Partikeln gehalten werden. Der zweite Spalt kann somit schmal ausgebildet sein, wodurch der Verlust an Wirkungsgrad gering ist. In dem Spalt können Einbauten vorgesehen sein, die den Strömungswiderstand erhöhen, wie beispielsweise labyrinthartige Elemente oder Verschleisselemente (nicht dargestellt) angeordnet sein, wie sie für Anwendungen für partikelfreie Fluidströmung bekannt sind. Zudem wird durch den schmalen zweiten Spalt und der gegebenenfalls vorgesehenen Einbauten ein hoher Druckverlust erzeugt, sodass nur ein geringer Anteil des in den Stauraum gelangenden Fluids 2 über den Nebenkanal zu dem zweiten Spalt transportiert wird.

Zusätzlich mündet der zweite Spalt (10, 30, 50, 60) vorzugsweise stromabwärts der Rückführleitung (12, 22, 32, 33) in den zu dem Laufrad führenden Ansaugkanal (5, 15, 25). Daraus ergibt sich aber, dass die Druckdifferenz zwischen dem Stauraum (11, 21, 31, 41, 51) und dem Mündungspunkt der Rückführleitung im zugehörigen Ansaugkanal grösser ist als die Druckdifferenz zwischen dem demselben Stauraum und dem Mündungspunkt des Spalts im Ansaugkanal. Zudem ist der Strömungswiderstand auf dem Weg über die zweiten Spalte (10, 30, 50) grösser als der Strömungswiderstand durch die Rückführleitungen (12, 22, 33). Dasselbe gilt auch für den Strömungswiderstand zwischen dem zweiten Spalt 60 und der Rückführleitung 32. Der zweite Spalt 60 ist zwischen dem Ausgleichskolben und dem Gehäuse ausgebildet. Zwar liegt am Ausgleichskolben der ansaugseitige Druck an, das heisst die Druckdifferenz ist grösser als die Druckdifferenz zwischen dem Ansaugkanal 25 und dem Stauraum 51. Allerdings kann der Strömungswiderstand im Spalt 60 durch einen Dichtungabschnitt, der beispielsweise ein Labyrinth oder ein Verschleisselement umfasst, so stark erhöht werden, dass eine Nebenströmung von partikelbeladenem Fluid unterbunden weden kann.

Aufgrund der grösseren Druckdifferenz und/oder dem geringeren Strömungswiderstand wird das partikelbeladene Fluid aus dem Stauraum bevorzugt zu der Mantelfläche des zugehörigen Sammelkanals 13 (es wurden nicht alle Sammelkanäle mit Bezugszeichen versehen, jedoch sind die Sammelkanäle in den anderen Stauräumen gleichfalls vorhanden) geleitet. Insbesondere beträgt die Querschnittsfläche der Rückführleitung maximal 1% der Querschnittsfläche des Druckstutzens 4, bevorzugt maximal 0.05 % besonders bevorzugt maximal 0.025 %. Bevorzugt ist die Querschnittsfläche der Rückführleitung grösser als die Querschnittsfläche des Spalts. Hierdurch kann sichergestellt werden, dass Partikel aller Grössen, auch Partikelagglomerate durch den Leitungsabschnitt (beispielsweise 14, 79) in die Rückführleitung (12, 22, 32, 33) gelangen. Der Spalt kann somit von Partikeln frei gehalten werden.

Fig. 6 zeigt eine zweistufige Zentrifugalpumpe 101, in welcher zwei Laufräder in spiegelsymmetrischer Anordnung, das heisst Rücken an Rücken (back-to-back) Anordung eingebaut sind. Nach diesem Ausführungsbeispiel weisen das erste Laufrad 106 und das zweite Laufrad 156 der Zentrifugalpumpe eine spiegelbildliche Anordnung in Bezug auf eine normal zur Pumpenachse 73 stehende Ebene auf. Das Fluid 102 gelangt über den Ansaugstutzen 103 in den Ansaugkanal 105, der zu dem ersten, drehbar auf einer Pumpenwelle 84 gelagerten Laufrad 106 führt.

Mittels des Laufrads 106 ist das Fluid 102 durch einen Ansaugkanal 105 von dem Ansaugstutzen 103 zu dem Druckstutzen 104 förderbar. Das Laufrad 106 enthält einen Hohlraum, in welchen das vom Ansaugkanal 105 herkommende Fluid eintritt und in Rotation versetzt wird, wenn das Laufrad eine Rotationsbewegung um die Pumpenachse 73 ausführt. Die Pumpenwelle 84 ist mit einem nicht dargestellten Antriebsmotor verbunden, mittels welchem die Pumpenwelle 84 und mit ihr das Laufrad 106 in eine Drehbewegung versetzbar ist. Das Laufrad 106 ist in einem ortsfesten Stator 107 drehbar. Das Fluid 102 tritt in einen Hohlraum des Laufrads 106 ein und wird durch das Laufrad 106 beschleunigt. Der Hohlraum kann sich im Laufrad diffusorartig erweitern, sodass die Geschwindigkeit des Fluids zumindest teilweise in Druckenergie umgewandelt wird, es also zu einer Erhöhung des Drucks im Bereich der Auslassöffnungen des Laufrades kommt. Das Fluid 102 wird in einen Kanal eingeleitet, der sich in einem ortsfesten Fluidsammelelement 123 befindet. Das Fluidsammelelement 123 ist ein Teil des Stators 107. Das in dem Kanal befindliche Fluid wird durch ein Übergangsstück 93 in einen äusseren Kanalabschnitt 85 eingeleitet, der Teil des Ansaugkanals 115 ist, welcher zur zweiten Stufe führt.

Zwischen dem Stator 107 und dem Laufrad 106 befindet sich ein Spalt 109, der somit das drehbare Laufrad 106 von dem Stator 107 trennt. Der Spalt 109 mündet in einen Stauraum 111 für Partikel. Der Stauraum 111 ist über eine im Stator 107 verlaufende Rückführleitung 112 mit dem Ansaugkanal 105 verbunden. Mehrere Rückführleitungen können vorgesehen sein, insbesondere mehrere über den ringförmigen Stauraum 111 verteilte Rückführleitungen.

Insbesondere weist der zweite Ansaugkanal 155 einen äusseren Kanalabschnitt 85 auf, der ausserhalb des zweiten Stators 147 angeordnet ist, sowie einen Verbindungskanal 86 zur Verbindung des äusseren Kanalabschnitts 85 mit einem Kanalstück 87, welches zur Saugseite des zweiten Laufrads 156 führt. Der Ansaugkanal 155 weist in dieser spiegelbildlichen Anordnung eine Besonderheit auf, auf die in Fig. 8 genauer eingegangen werden soll. Dieser Ansaugkanal steht auf der den Laufrädern 106, 156 abgewandten Seite mit einem Raum in Verbindung, welcher einen geringeren Druck aufweist, in welchem insbesondere im wesentlichen der Druck herrscht, der im Ansaugstutzen 103 anliegt.

Das zweite Laufrad 156 liegt auf der gegenüberliegenden Seite des Übergangsstücks 93 und ist vom Übergangsstück 93 durch einen Spalt getrennt. Das Übergangsstück 93 ist ortsfest, kann also ein Teil des Gehäuses 90 der Pumpe sein oder fest mit dem Gehäuse der Pumpe verbunden sein. Das Übergangsstück 93 ist zwischen dem Fluidsammelelement 123 der ersten Stufe und dem Fluidsammelelement 154 der zweiten Stufe eingepasst, wobei das Fluidsammelelement 154 in im wesentlichen gespiegelter Position zum Fluidsammelelement 123 liegt. Zwischen dem Übergangsstück 93 und der Pumpenwelle 84 kann ein Abstandselement 94 vorgesehen sein, welches mit der Pumpenwelle dreht. Auch das Abstandselement 94 ist dann durch einen schmalen Spalt vom Übergangsstück getrennt.

Die zweite Stufe umfasst somit das zweite Laufrad 156, wobei durch das zweite Laufrad 156 das Fluid102 durch den zweiten Ansaugkanal 155 von der ersten Stufe zu einem Druckstutzen 104 förderbar ist. Das zweite Laufrad 156 ist in einem zweiten Stator 147 drehbar angeordnet. Die Funktionsweise des zweiten Laufrads 156 entspricht der Funktionsweise des ersten Laufrads 106, wobei das Fluid in einem im Fluidsammelement 154 liegenden Kanal gefördert wird, der insbesondere ringförmig ausgestaltet sein kann. Das Laufrad 156 und/oder der Kanal können diffusorartig ausgestaltet sein, sodass die mittels des Laufrads 156 erzeugte Geschwindigkeit des Fluids als Druckenergie zumindest teilweise zurückgewonnen werden kann. An den Kanal schliesst ein Verbindungskanal 157 an, der das Übergangsstück durchläuft und der in den Druckstutzen 104 mündet.

Zwischen dem zweiten Stator 147 und Laufrad 156 ist ein Spalt 159 angeordnet, wobei der Spalt 159 in einen Stauraum 161 für Partikel mündet. Der Stauraum 161 ist über eine durch den zweiten Stator 147 verlaufende Rückführleitung 162 mit dem zweiten Ansaugkanal 155 verbunden. Ein weiterer Spalt 169 ist auf der gegenüberliegenden Seite des Laufrads 156 vorgesehen. Dieser Spalt 169 liegt zwischen dem Fluidsammelelement 154 und dem Laufrad 156. Der Spalt 169 mündet in einen Stauraum 171, welcher vom Fluidsammelelement 154, vom Laufrad 156 sowie vom Übergangsstück 93 begrenzt ist. In diesem Stauraum 171 werden mit dem Fluidstrom mitgeführte Partikel eingetragen und über eine Rückführleitung 172 ausgetragen. Ein zweiter Spalt 170 setzt sich vom Stauraum 171 zwischen Laufrad 156 und Übergangsstück 93 fort. Dieser zweite Spalt hat eine wesentlich kleinere Breite als die Rückführleitung 172 und kann zudem mit Einbauten ausgestattet sein, die den Strömungswiderstand erhöhen, wie beispielsweise einer labyrinthartigen Struktur, die in der Zeichnung nicht näher dargestellt ist. Dies hat zur Folge, dass die partikelbeladene Fluidströmung vom Stauraum 171 bevorzugt durch die Rückführleitung 172 in den Ansaugkanal 155 zurückgeführt wird.

Fig. 7 zeigt eine mehrstufige Zentrifugalpumpe gemäss der Anordnung der Fig. 6 Zwischen der ersten Stufe und der zweiten Stufe kann eine dritte Stufe angeordnet sein oder eine Mehrzahl von Stufen angeordnet sein. Vorzugsweise ist die Anzahl der Stufen auf der Seite, welche dem Ansaugstutzen 103 näher liegt, gleich wie die Anzahl der Stufen auf der gegenüberliegenden Seite des Übergangsstücks 93.

Fig. 7 zeigt drei Stufen zwischen Ansaugstutzen 103 und Übergangsstück 93 sowie drei Stufen in spiegelbildlicher Anordnung, die zwischen dem Gehäuse 90 und dem Übergangsstück 93 angeordnet sind. Zur Beschreibung der ersten Stufe wird auf Fig. 6 verwiesen. Gleichartige Bauteile weisen gleiche Bezugszeichen wie in Fig. 6 auf. Das Fluidsammelelement 114 der ersten Stufe ist unterschiedlich aufgebaut wie das Fluidsammelement 123 der Fig. 6, weil es in den Ansaugkanal 115 mündet, der zu einer zweiten Stufe führt, die gleich der ersten Stufe aufgebaut ist.

Mittels des zweiten Laufrads 116 ist das Fluid 102 vom Ansaugkanal 115 zu dem vom Laufrad 116 wegführenden Ansaugkanal 125 für die dritte Stufe förderbar. Das Laufrad 116 enthält einen Hohlraum, in welchen das vom Ansaugkanal 115 herkommende Fluid eintritt und in Rotation versetzt wird, wenn das Laufrad eine Rotationsbewegung um die Pumpenachse 73 ausführt. Die Pumpenwelle 84 ist mit einem nicht dargestellten Antriebsmotor verbunden, mittels welchem die Pumpenwelle 84 und mit ihr das Laufrad 116 in eine Drehbewegung versetzbar ist. Das Laufrad 116 ist in einem ortsfesten Stator 117 drehbar. Das Fluid 102 tritt in einen Hohlraum des Laufrads 116 ein und wird durch das Laufrad 116 beschleunigt. Der Hohlraum kann sich im Laufrad diffusorartig erweitern, sodass die Geschwindigkeit des Fluids zumindest teilweise in Druckenergie umgewandelt wird, es also zu einer Erhöhung des Drucks im Bereich der Auslassöffnungen des Laufrades kommt. Das Fluid 102 wird in den Ansaugkanal 125 eingeleitet, der in dem ortsfesten Fluidsammelelement 124 seinen Anfang nimmt. Das Fluidsammelelement 124 ist ein Teil des Stators 117.

Zwischen dem Stator 117 und dem Laufrad 116 befindet sich ein Spalt 119, der somit das drehbare Laufrad 116 von dem Stator 117 trennt. Der Spalt 119 mündet in einen Stauraum 121 für Partikel. Der Stauraum 121 ist über eine im Stator 107 verlaufende Rückführleitung 122 mit dem Ansaugkanal 115 verbunden. Mehrere Rückführleitungen können vorgesehen sein, insbesondere mehrere über den ringförmigen Stauraum 121 verteilte Rückführleitungen.

An die zweite Stufe schliesst eine dritte Stufe an. Mittels des Laufrads 126 ist das Fluid 102 vom Ansaugkanal 125 zu dem Ansaugkanal 135, der zu einer vierten Stufe führt, förderbar. Das Laufrad 126 enthält einen Hohlraum, in welchen das vom Ansaugkanal 125 herkommende Fluid eintritt und in Rotation versetzt wird, wenn das Laufrad eine Rotationsbewegung um die Pumpenachse 73 ausführt, wobei die Funktionsweise den beiden vorhergehenden Stufen entspricht. Das Fluid 102 wird in einen Kanal eingeleitet, der sich in einem ortsfesten Fluidsammelelement 134 befindet. Das Fluidsammelelement 134 ist ein Teil des Stators 117. Das in dem Kanal befindliche Fluid wird durch ein Übergangsstück 93 in einen äusseren Kanalabschnitt 85 eingeleitet, der Teil des Ansaugkanals 135 ist, welcher zur vierten Stufe führt.

Zwischen dem Stator 117 und dem Laufrad 126 befindet sich ein Spalt 129, der somit das drehbare Laufrad 126 von dem Stator 117 trennt. Der Spalt 129 mündet in einen Stauraum 131 für Partikel. Der Stauraum 131 ist über eine im Stator 117 verlaufende Rückführleitung 132 mit dem Ansaugkanal 125 verbunden. Mehrere Rückführleitungen können vorgesehen sein, insbesondere mehrere über den ringförmigen Stauraum 131 verteilte Rückführleitungen.

In Fig. 7 weist die vierte Stufe ein Laufrad 136 auf, welches spiegelbildlich zu den Laufrädern (106, 116, 126) der ersten drei Stufen angeordnet ist. Selbstverständlich kann die Anzahl der Stufen mit gleich orientierten Laufrädern beliebig sein, Fig. 6 und Fig. 7 zeigen nur zwei der möglichen Ausführungsbeispiele. In Fig. 7 sind somit die dritte und vierte Stufe symmetrisch um das Übergangsstück 93 angeordnet, das sich in seinem Aufbau nicht von dem Übergangsstück der Fig. 6 unterscheidet.

An die vierte Stufe schliessen eine fünfte und sechste Stufe an. Von der sechsten Stufe gelangt das Fluid über den im Übergangsstück 93 angeordneten Verbindungskanal 157 zu dem Druckstutzen 104.

Insbesondere weist der Ansaugkanal 135 einen äusseren Kanalabschnitt 85 auf, der ausserhalb der Statoren (127,137,147) angeordnet ist, sowie einen Verbindungskanal 86 zur Verbindung des äusseren Kanalabschnitts 85 mit einem Kanalstück 87, welches zur Saugseite des vierten Laufrads 136 führt.

Mittels des vierten Laufrads 136 ist das Fluid 102 vom Ansaugkanal 135 zu dem vom Laufrad 136 wegführenden Ansaugkanal 145 für die fünfte Stufe förderbar. Das Laufrad 136 unterscheidet sich in seiner Bauart ansonsten nicht von den vorhergehenden Laufrädern. Das Laufrad 136 ist in einem ortsfesten Stator 127 drehbar. Der Stator 127 hat eine andere Bauweise, weil er den Verbindungskanal 86 enthält, der erforderlich ist, um das Fluid 102 in dieser Anordnung zur Saugseite des Laufrads 136 zu leiten. Das Fluid 102 durchrömt das Laufrad 136 und wird anschliessend in den Ansaugkanal 145 eingeleitet, der in dem ortsfesten Fluidsammelelement 144 seinen Anfang nimmt. Das Fluidsammelelement 144 ist ein Teil des Stators 137.

Zwischen dem Stator 127 und dem Laufrad 136 befindet sich ein Spalt 139, der das drehbare Laufrad 136 von dem Stator 127 trennt. Der Spalt 139 mündet in einen Stauraum 141 für Partikel. Der Stauraum 141 ist über eine im Stator 127 verlaufende Rückführleitung 142 mit dem Ansaugkanal 135 verbunden. Mehrere Rückführleitungen können vorgesehen sein, insbesondere mehrere über den ringförmigen Stauraum 141 verteilte Rückführleitungen.

Der Ansaugkanal 135 weist in dieser spiegelbildlichen Anordnung eine Besonderheit auf, auf die in Fig. 8 genauer eingegangen werden soll. Dieser Ansaugkanal steht auf der den Laufrädern 106, 126, 136, 146, 156 abgewandten Seite mit einem Raum in Verbindung, welcher einen geringeren Druck aufweist, in welchem insbesondere im wesentlichen der Druck herrscht, der im Ansaugstutzen 103 anliegt.

Mittels des fünften Laufrads 146 ist das Fluid 102 vom Ansaugkanal 145 zu dem vom Laufrad 146 wegführenden Ansaugkanal 155 für die sechste Stufe förderbar. Das Laufrad 146 unterscheidet sich in seiner Bauart ansonsten nicht von den vorhergehenden Laufrädern. Das Laufrad 146 ist in einem ortsfesten Stator 147 drehbar. Der Ansaugkanal 155 nimmt in dem ortsfesten Fluidsammelelement 154 seinen Anfang. Das Fluidsammelelement 154 ist als ein Teil des Stators 147 ausgebildet. Der Stator 147 grenzt unmittelbar an den Stator 137 an.

Zwischen dem Fluidsammelelement 154 und dem Laufrad 146 befindet sich ein Spalt 149, der das drehbare Laufrad 146 von dem Stator 147 trennt, zu welchem das Fluidsammelement 154 gehört. Der Spalt 149 mündet in einen Stauraum 151 für Partikel. Der Stauraum 151 ist über eine im Stator 137 verlaufende Rückführleitung 152 mit dem Ansaugkanal 145 verbunden. Mehrere Rückführleitungen können vorgesehen sein, insbesondere mehrere über den ringförmigen Stauraum 151 verteilte Rückführleitungen.

An die fünfte Stufe schliesst eine sechste Stufe an, welche die letzte Stufe der mehrstufigen Zentrifugalpumpe ausbildet.

Das sechste Laufrad 156 liegt auf der gegenüberliegenden Seite des Übergangsstücks 93 und ist vom Übergangsstück 93 durch einen Spalt getrennt. Das Übergangsstück 93 ist ortsfest, kann also ein Teil des Gehäuses 90 der Pumpe sein oder fest mit dem Gehäuse der Pumpe verbunden sein. Das Übergangsstück 93 ist zwischen dem Fluidsammelelement 123 der ersten Stufe und dem Fluidsammelelement 154 der sechsten Stufe eingepasst, wobei das Fluidsammelelement 154 in im wesentlichen gespiegelter Position zum Fluidsammelelement 123 liegt. Zwischen dem Übergangsstück 93 und der Pumpenwelle 84 kann ein Abstandselement 94 vorgesehen sein, welches mit der Pumpenwelle mitdreht. Auch das Abstandselement 94 ist dann durch einen schmalen Spalt vom Übergangsstück 93 getrennt.

Die sechste Stufe umfasst somit das sechste Laufrad 156, wobei durch das sechste Laufrad 156 das Fluid102 vom Ansaugkanal 155 von der ersten Stufe zu einem Druckstutzen 104 förderbar ist. Das sechste Laufrad 156 ist in dem Stator 147 drehbar angeordnet. Die Funktionsweise des sechsten Laufrads 156 entspricht der Funktionsweise der vorhergehenden Laufräder, wobei das Fluid in einem im Fluidsammelement 154 liegenden Kanal gefördert wird, der insbesondere ringförmig ausgestaltet sein kann. Das Laufrad 156 und/oder der Kanal können diffusorartig ausgestaltet sein, sodass die mittels des Laufrads 156 erzeugte Geschwindigkeit des Fluids als Druckenergie zumindest teilweise zurückgewonnen werden kann. An den Kanal schliesst ein Verbindungskanal 157 an, der das Übergangsstück durchläuft und der in den Druckstutzen 104 mündet.

Zwischen dem Stator 147 und Laufrad 156 ist ein Spalt 159 angeordnet, wobei der Spalt 159 in einen Stauraum 161 für Partikel mündet. Der Stauraum 161 ist über eine durch den Stator 147 verlaufende Rückführleitung 162 mit dem zweiten Ansaugkanal 155 verbunden. Ein weiterer Spalt 169 ist auf der gegenüberliegenden Seite des Laufrads 156 vorgesehen. Dieser Spalt 169 liegt zwischen dem Fluidsammelelement 154 und dem Laufrad 156. Der Spalt 169 mündet in einen Stauraum 171, welcher vom Fluidsammelelement 154, vom Laufrad 156 sowie vom Übergangsstück 93 begrenzt ist. In diesem Stauraum 171 werden mit dem Fluidstrom mitgeführte Partikel eingetragen und über eine Rückführleitung 172 ausgetragen. Ein zweiter Spalt 170 setzt sich vom Stauraum 171 zwischen Laufrad 156 und Übergangsstück 93 fort. Dieser zweite Spalt hat eine wesentlich kleinere Breite als die Rückführleitung 172 und kann zudem mit Einbauten ausgestattet sein, die den Strömungswiderstand erhöhen, wie beispielsweise einer labyrinthartigen Struktur, die in der Zeichnung nicht näher dargestellt ist. Dies hat zur Folge, dass die partikelbeladene Fluidströmung vom Stauraum 171 bevorzugt durch die Rückführleitung 172 in den Ansaugkanal 155 zurückgeführt wird.

Fig. 8 zeigt ein Detail zu einer Zentrifugalpumpe gemäss Fig. 6 oder Fig. 7. In der Anordnung gemäss Fig. 6 oder Fig. 7 ergibt sich die Notwendigkeit das in der ersten oder in dem ersten Teil der Stufen vorkomprimierte Fluid 102 zu der zweiten oder dem zweiten Teil der Stufen zuzuführen, welche spiegelbildlich zur ersten oder zum ersten Teil der Stufen angeordnet sind.

Hierzu wird das Fluid in dem Ansaugkanal 155 (Fig. 6) bzw 135 (Fig. 7) zu dem entsprechenden Laufrad der entsprechenden Stufe geführt. Fig. 8 zeigt dabei einen vergrösserten Ausschnitt, welcher die vierte Stufe zeigt, sowie einen Teil des Ansaugkanals der zur vierten Stufe führt. Der Ausschnitt zeigt einen Teil des äusseren Kanalabschnitts 85 des Ansaugkanals (135, 155), der zwischen einem nicht näher bezeichneten Gehäuseabschnitt und den Statoren (127, 137, 147) angeordnet ist. Der äussere Kanalabschnitt 85 geht in den Verbindungskanal 86 über, der durch den Stator 127 führt. Der Verbindungskanal 86 mündet in ein Kanalstück 87, welches die Rotation der Pumpenwelle 84 um die Pumpenachse 73 mitmacht. Das Kanalstück 87 mündet in das Laufrad 136 bzw. 156 für die Ausführung gemäss Fig. 6.

Vom Verbindungskanal 86 führt ein Spalt 89 weg, der zwischen dem Stator (127, 147) und einem mit der Pumpenwelle 73 drehbaren Umlenkelement 88 angeordnet ist, wobei der Spalt 89 in einen Stauraum 91 mündet, von welchem eine Rückführleitung 92 abzweigt, die im Stator (127, 147) oder im Gehäuse 90 verläuft und in den Verbindungskanal 86 mündet.

Das Umlenkelement 88 dient unter anderem dazu, das durch den Verbindungskanal 86 einströmende Fluid 102 in Rotation zu versetzen, sodass eine optimale Anströmung des Laufrads 136 erfolgen kann. Des weiteren kann das Umlenkelement auch die Funktion eines Ausgleichselements erfüllen, um einen Druckausgleich zwischen dem Druck des Fluids 102 im Verbindungskanal 86 und dem Druck des Fluids auf der gegenüberliegenden Seite des Umlenkelements zu erzielen. Der Druck des Fluids auf dieser gegenüberliegenden Seite des Umlenkelements entspricht im wesentlichen dem Ansaugdruck, das heisst dem Druck im Ansaugstutzen (3, 103) gemäss Fig. 6 oder Fig. 7. Im Anschluss an den Stauraum 91 ist somit auch in diesem Fall ein schmaler Spalt 95 vorgesehen.

Da der Druck im Verbindungskanal 86 höher ist als in dem Fluidraum 96, ergibt sich in diesem Fall dieselbe Problematik in Bezug auf den Austrag von Partikeln in den Spalt 95. Dieses Problem wird auf dieselbe Weise gelöst, wie vorhin in Zusammenhang mit den zwischen den Laufrädern und den Statoren befindlichen Spalten beschrieben. Das durch den Spalt 89 austretende Fluid wird in den Stauraum 91 geleitet. Der Stauraum sowie der Übergang in die Rückführleitung 92 sind vorzugsweise in gleicher Weise ausgebildet, wie in Zusammenhang mit Fig. 2b, Fig. 3b oder Fig. 5b beschrieben. Zusätzlich kann auf dem Umlenkelement 88 ein Leitelement 96 angebracht werden, mittels welchem dem durch den Spalt 89 strömenden Fluid eine radiale Geschwindigkeitskomponente gegeben wird. Hierdurch wird eine im Stauraum 91 umlaufende Fluidströmung erzeugt. Allfällige mit dem Fluid mitgeführte Partikel werden durch diese Strömung in Richtung des äusseren Wandbereichs des Stauraums 91 gelenkt. Als äusserer Wandbereich wird der Bereich des Stauraums bezeichnet, welcher den grössten Abstand zur Pumpenachse 73 einnimmt.

In dem zum Vergleich ebenfalls gezeigten Spalt 139 zwischen dem Laufrad 136 und dem Stator 127, beziehungsweise dem Fluidsammelement 144 des Stators 127 wird diese umlaufende Strömung des Fluids 102, welches durch den Spalt 139 gelangt, durch das Laufrad 136 selbst erzeugt. Die Partikel sammeln sich somit bevorzugt am äusseren Umfang des Stauraums 141 bzw. 91. Somit wird durch den Stauraum 91, 141 ein Sammelkanal ausgebildet. Ein Leitungsabschnitt der zugehörigen Rückführleitung 92 mündet in den Sammelkanal, deren Ausführung den Fig. 2b, 3b, 5b entsprechen kann.

Dies gilt im übrigen in gleicher Weise für die Rückführleitung 142, welche ebenfalls in den Verbindungskanal 86 mündet.

Selbstverständlich können alle Merkmale, die hier in Zusammenhang mit einer mehrstufigen Zentrifugalpumpe beschrieben worden sind, auch für eine einstufige Zentrifugalpumpe Verwendung finden und umgekehrt. Insbesondere kann die Zentrifugalpumpe als ein- oder mehrstufige Kreiselpumpe ausgebildet sein.

## Patentansprüche

1. Zentrifugalpumpe (1, 101), umfassend eine Vorrichtung zur Entfernung von Partikeln, wobei die Zentrifugalpumpe ein Laufrad (6, 106) umfasst, wobei mittels des Laufrads (6, 106) ein Fluid (2, 102) durch einen Ansaugkanal (5, 105) von einem Ansaugstutzen (3, 103) zu einem Druckstutzen (4, 104) förderbar ist, wobei das Laufrad (6, 106) in einem Stator (7, 107) drehbar ist, wobei zwischen Stator (7, 107) und Laufrad (6, 106) ein Spalt (9,19,109) angeordnet ist, wobei der Spalt (9,19, 109) in einen Stauraum (11,21,111) für Partikel mündet, **dadurch gekennzeichnet, dass** der Stauraum (11,21,111) über eine durch den Stator (7, 107) verlaufende Rückführleitung (12, 112) mit dem Ansaugkanal (5, 105) verbunden ist.

2. Zentrifugalpumpe nach Anspruch 1, wobei der Stator (7, 107) ein Fluidsammelelement (23, 123) und ein Statorelement (8, 108) umfasst, wobei die Rückführleitung (12, 112) im Statorelement (8, 108) verläuft.

3. Zentrifugalpumpe nach Anspruch 2, wobei die Rückführleitung (12) durch das Fluidsammelelement (23) verläuft.

4. Zentrifugalpumpe (1), umfassend eine Vorrichtung zur Entfernung von Partikeln, wobei die Zentrifugalpumpe eine erste Stufe nach einem der vorhergehenden Ansprüche und eine zweite Stufe umfasst, wobei die zweite Stufe ein zweites Laufrad (16, 156) umfasst, wobei durch das zweite Laufrad (16, 156) das Fluid (2, 102) durch einen zweiten Ansaugkanal (15, 155) von der ersten Stufe zu einem Druckstutzen (4, 104) förderbar ist, wobei das zweite Laufrad (16, 156) in einem zweiten Stator (17, 147) drehbar ist, wobei zwischen dem zweiten Stator (17, 147) und Laufrad (16, 156) ein Spalt (29, 159) angeordnet ist, wobei der Spalt (29, 159) in einen Stauraum (31, 161) für Partikel mündet, **dadurch gekennzeichnet, dass** der Stauraum (31, 161) über eine durch den zweiten Stator (17, 147) verlaufende Rückführleitung (22, 162) mit dem zweiten Ansaugkanal (15, 155) verbunden ist.

5. Zentrifugalpumpe nach Anspruch 4, umfassend zumindest eine dritte Stufe, wobei die dritte Stufe ein drittes Laufrad (26) umfasst, wobei durch das dritte Laufrad (26) das Fluid (2) durch einen dritten Ansaugkanal (25) von der zweiten Stufe zu einem Druckstutzen (4) förderbar ist, wobei das dritte Laufrad (26) in einem dritten Stator (27) drehbar ist, wobei zwischen dem dritten Stator (27) und Laufrad (26) ein Spalt (39,49) angeordnet ist, wobei der Spalt (39,49) in einen Stauraum (41,51) für Partikel mündet, **dadurch gekennzeichnet, dass** der Stauraum (41,51) über eine im dritten Stator (27) verlaufende Rückführleitung (32,33) mit dem dritten Ansaugkanal (25) verbunden ist.

6. Zentrifugalpumpe nach Anspruch 4 oder 5, wobei der Stator (17,27) ein Fluidsammelelement (24,34) und ein Statorelement (18,28) umfasst.

7. Zentrifugalpumpe nach einem der Ansprüche 3 bis 6, wobei die letzte Stufe einen ersten Stauraum (41) auf einer ersten Seite des Fluidsammelelements (24,34) und einen zweiten Stauraum (51) auf der gegenüberliegenden Seite des Fluidsammelelements (24,34) aufweist.

8. Zentrifugalpumpe nach Anspruch 4, wobei das erste Laufrad (106) und das zweite Laufrad (156) eine spiegelbildliche Anordnung in Bezug auf eine normal zur Pumpenachse stehende Ebene aufweisen.

9. Zentrifugalpumpe nach Anspruch 8, wobei der zweite Ansaugkanal (135,155) einen äusseren Kanalabschnitt (85) aufweist, der ausserhalb des zweiten Stators (127, 137, 147) angeordnet ist, sowie einen Verbindungskanal (86) zur Verbindung des äusseren Kanalabschnitts (85) mit einem Kanalstück (87), welches zur Saugseite des zweiten Laufrads (136,156) führt, wobei vom Verbindungskanal (86) ein Spalt (89) wegführt, der zwischen dem zweiten Stator (127, 147) und einem mit der Pumpenwelle (73) drehbaren Umlenkelement (88) angeordnet ist, wobei der Spalt (89) in einen Stauraum (91) mündet, von welchem eine Rückführleitung (92) abzweigt, die im Stator (127, 147) oder im Gehäuse (90) verläuft und in den Verbindungskanal mündet.

10. Zentrifugalpumpe nach einem der Ansprüche 8 oder 9, wobei zwischen der ersten Stufe und der zweiten Stufe eine dritte Stufe angeordnet ist.

11. Zentrifugalpumpe nach einem der vorhergehenden Ansprüche, wobei der Spalt (9,19, 29, 39, 49, 109, 119, 129, 139, 149) einen ringförmigen Sammelkanal (13, 113) umfasst und die Rückführleitung (12,22,32,33, 112, 122, 132, 133) einen Leitungsabschnitt (114) aufweist, der tangential zum ringförmigen Sammelkanal (113) angeordnet ist.

12. Zentrifugalpumpe nach Anspruch 11, wobei der Leitungsabschnitt (14) sich in Flussrichtung des Fluids (2) verjüngt, insbesondere konisch verjüngt oder als Nut ausgeführt ist, welche in einem Ringelement (70) angeordnet ist, welches mit dem Stator (7) verbunden ist.

13. Zentrifugalpumpe nach einem der Ansprüche 11 oder 12, wobei der Leitungsabschnitt (14) eine Achse (72) aufweist die mit einer Radiallinie (71) eine Ebene aufspannt, wobei die Ebene einen Winkel zu einer Radialebene (77) einschliesst, wobei die Radiallinie (71) von der Pumpenachse (73) ausgehend durch den Schnittpunkt (74) der Achse (72) mit der Querschnittsoberfläche (75) der Eintrittsöffnung (76) geht und die Radialebene (77) normal zur Pumpenachse (73) steht.

14. Zentrifugalpumpe nach einem der Ansprüche 11 bis 13, wobei der Leitungsabschnitt eine Beschichtung aufweist.

15. Zentrifugalpumpe nach Anspruch 14, wobei die Beschichtung eine Hülse umfasst, die ein Beschichtungsmaterial enthält, wobei die Hülse in den Leitungsabschnitt (14) oder in die Rückführleitung (12,22,32,33) eingelegt ist.

## Claims

1. A centrifugal pump (1, 101), including an apparatus for the removal of particles, wherein the centrifugal pump includes an impeller (6, 106), wherein a fluid (2, 102) can be conveyed by means of the impeller (6, 106) through a suction passage (5, 105) from a suction stub (3, 103) to a pressure stub (4, 104), wherein the impeller (6, 106) is rotatable in a stator (7, 107), wherein a gap (9, 19, 109) is arranged between the stator (7, 107) and the impeller (6, 106), wherein the gap (9, 19, 109) opens into a storage space (11, 21, 111) for particles, **characterized in that** the storage space (11, 21, 111) is in communication with the suction passage (5, 105) via a return line (12, 112) running through the stator (7, 107).

2. A centrifugal pump in accordance with claim 1, wherein the stator (7, 107) includes a fluid collection element (23, 123) and a stator element (8, 108), wherein the return line (12, 112) runs in the stator element (8, 108).

3. A centrifugal pump in accordance with claim 2, wherein the return line (12) runs through the fluid collection element (23).

4. A centrifugal pump (1), including an apparatus for the removal of particles, wherein the centrifugal pump includes a first stage in accordance with any one of the preceding claims and a second stage, wherein the second stage includes a second impeller (16, 156), wherein the fluid (2, 102) can be conveyed by the second impeller (16, 156) through a second suction passage (15, 155) from the first stage to a pressure stub (4, 104), wherein the second impeller (16, 156) is rotatable in a second stator (17, 147), wherein a gap (29, 159) is arranged between the second stator (17, 147) and the impeller (16, 156), wherein the gap (29, 159) opens into a storage space (31, 161) for particles, **characterized in that** the storage space (31, 161) is in communication with the second suction passage (15, 155) via a return line (22, 162) running through the second stator (17, 147).

5. A centrifugal pump in accordance with claim 4, including at least one third stage, wherein the third stage includes a third impeller (26), wherein the fluid (2) can be conveyed by the third impeller (26) through a third suction passage (25) from the second stage to a pressure stub (4), wherein the third impeller (26) is rotatable in a third stator (27), wherein a gap (39, 49) is arranged between the third stator (27) and the impeller (26), wherein the gap (39, 49) opens into a storage space (41, 51) for particles, **characterized in that** the storage space (41, 51) is in communication with the third suction passage (25) via a return line (32, 33) running in the third stator (27).

6. A centrifugal pump in accordance with claim 4 or claim 5, wherein the stator (17, 27) includes a fluid collection element (24, 34) and a stator element (18, 28).

7. A centrifugal pump in accordance with any one of the claims 3 to 6, wherein the last stage has a first storage space (41) on a first side of the fluid collection element (24, 34) and a second storage space (51) on the oppositely disposed side of the fluid collection element (24, 34).

8. A centrifugal pump in accordance with claim 4, wherein the first impeller (106) and the second impeller (156) have a mirror-image arrangement with respect to a plane standing normal to the pump axis.

9. A centrifugal pump in accordance with claim 8, wherein the second suction passage (135, 155) has an outer passage section (85) arranged outside the second stator (127, 137, 147) as well as a communication passage (86) for the connection of the outer passage section (85) to a passage piece (87) which leads to the suction side of the second impeller (136, 156), wherein a gap (89) which is arranged between the second stator (127, 147) and a deflection element (88) rotatable with the pump shaft (73) leads away from the communication passage (86), wherein the gap (89) opens into a storage space (91) from which a return line (92) branches which runs in the stator (127, 147) or in the housing (90) and opens into the communication passage.

10. A centrifugal pump in accordance with one of the claims 8 or 9, wherein a third stage is arranged between the first stage and the second stage.

11. A centrifugal pump in accordance with any one of the preceding claims, wherein the gap (9, 19, 29, 39, 49, 109, 119, 129, 139, 149) includes a ring-shaped collection passage (13, 113) and the return line (12, 22, 32, 33, 112, 122, 132, 133) has a line section (114) which is arranged tangentially to the ring-shaped collection passage (113).

12. A centrifugal pump in accordance with claim 11, wherein the line section (14) tapers, in particular tapers conically, in the flow direction of the fluid (2) or is made as a groove which is arranged in a ring element (70) which is connected to the stator (7).

13. A centrifugal pump in accordance with one of the claims 11 or 12, wherein the line section (14) has an axis (72) which spans a plane with a radial line (71), with the plane including an angle to a radial plane (77), wherein the radial line (71), starting from the pump axis (73), passes through the point of intersection (74) of the axis (72) with the cross-sectional surface (75) of the inlet opening (76) and the radial plane (77) stands normal to the pump axis (73).

14. A centrifugal pump in accordance with any one of the claims 11 to 13, wherein the line section has a coating.

15. A centrifugal pump in accordance with claim 14, wherein the coating includes a sleeve which contains a coating material, wherein the sleeve is placed into the line section (14) or into the return line (12, 22, 32, 33).

## Revendications

1. Pompe centrifuge (1, 101) comprenant un dispositif pour enlever des particules, dans laquelle la pompe centrifuge comprend une roue à aubes (6, 106), dans laquelle un fluide (2, 102) peut être transporté au moyen de la roue à aubes (6, 106) d'un orifice d'aspiration (3, 103) à travers un conduit d'aspiration (5, 105) vers un tuyau de refoulement (4, 104), dans laquelle la roue à aubes (6, 106) est rotatif dans un stator (7, 107), dans laquelle un espace (9, 19, 109) est disposé entre le stator (7, 107) et la roue à aubes (6, 106), l'espace (9, 19, 109) débouchant dans un espace de stockage (11, 21, 111) pour des particules, **caractérisé en ce que** l'espace de stockage (11, 21, 111) est connecté au conduit d'aspiration (5, 105) via un conduit de retour (12, 112) traversant le stator (7, 107).

2. Pompe centrifuge selon la revendication 1, dans laquelle le stator (7, 107) comprend un élément collecteur de fluide (23, 123) et un élément de stator (8, 108), le conduit de retour (12, 112) traversant l'élément de stator (8, 108).

3. Pompe centrifuge selon la revendication 2, dans laquelle le conduit de retour (12) traverse l'élément collecteur de fluide (23).

4. Pompe centrifuge (1), comprenant un dispositif pour enlever des particules, dans laquelle la pompe centrifuge comprend un premier étage selon l'une des revendications précédentes et un deuxième étage, le deuxième étage comprenant une deuxième roue à aubes (16, 156), dans laquelle le fluide (2, 102) peut être transporté au moyen de la deuxième roue à aubes (16, 156) du premier étage à travers un deuxième conduit d'aspiration (15, 155) vers un tuyau de refoulement (4, 104), dans laquelle la deuxième roue à aubes (16, 156) est rotatif dans un deuxième stator (17, 147), dans laquelle un espace (29, 159) est disposé entre le deuxième stator (17, 147) et la roue à aubes (16, 156), l'espace (29, 159) débouchant dans un espace de stockage (31, 161) pour des particules, **caractérisé en ce que** l'espace de stockage (31, 161) est connecté au deuxième conduit d'aspiration (15, 155) via un conduit de retour (22, 162) traversant le deuxième stator (17, 147).

5. Pompe centrifuge selon la revendication 4, comprenant au moins un troisième étage, le troisième étage comprenant une troisième roue à aubes (26), dans laquelle le fluide (2) peut être transporté au moyen de la troisième roue à aubes (26) du deuxième étage à travers un troisième conduit d'aspiration (25) vers un tuyau de refoulement (4), dans laquelle la troisième roue à aubes (26) est rotatif dans un troisième stator (27), dans laquelle un espace (39, 49) est disposé entre le troisième stator (27) et la roue à aubes (26), l'espace (39, 49) débouchant dans un espace de stockage (41, 51) pour des particules, **caractérisé en ce que** l'espace de stockage (41, 51) est connecté au troisième conduit d'aspiration (25) via un conduit de retour (32, 33) traversant le troisième stator (27).

6. Pompe centrifuge selon l'une des revendications 4 ou 5, dans laquelle le stator (17, 27) comprend un élément collecteur de fluide (24, 34) et un élément de stator (18, 28).

7. Pompe centrifuge selon l'une des revendications 3 à 6, dans laquelle le dernier étage a un premier espace de stockage (41) sur un premier côté de l'élément collecteur de fluide (24, 34) et un deuxième espace de stockage (51) sur le côté opposé à l'élément collecteur de fluide (24, 34).

8. Pompe centrifuge selon la revendication 4, dans laquelle la première roue à aubes (106) et la deuxième roue à aubes (156) ont une disposition d'image en miroir par rapport à un plan normal à l'axe de la pompe.

9. Pompe centrifuge selon la revendication 8, dans laquelle le deuxième conduit d'aspiration (135, 155) a une section de conduit externe (85), qui est disposée à l'extérieur du deuxième stator (127, 137, 147) et un conduit de connexion (86) pour connecter la partie de conduit externe (85) à une pièce de conduit (87), qui mène au côté d'aspiration de la deuxième roue à aubes (136, 156), dans lequel un espace (89) s'éloigne du conduit de connexion (86), qui est disposé entre le deuxième stator (127, 147) et un élément de déviation (88) rotatif avec l'arbre de pompe (73), l'espace (89) débouchant dans un espace de stockage (91) à partir duquel un conduit de retour (92) bifurque, qui traverse le stator (127, 147) ou le boîtier (90) et qui débouche dans le un conduit de connexion (86).

10. Pompe centrifuge selon l'une des revendications 8 ou 9, dans laquelle un troisième étage est disposé entre le premier étage et le deuxième étage.

11. Pompe centrifuge selon l'une des revendications précédentes, dans laquelle l'espace (9, 19, 29, 39, 49, 109, 119, 129, 139, 149) comprend un canal collecteur annulaire (13, 113) et le conduit de retour (12, 22, 32, 33, 112, 122, 132, 133) a une section de conduit (114), qui est disposée tangentiellement au canal collecteur annulaire (113).

12. Pompe centrifuge selon la revendication 11, dans laquelle la section de conduit (14) diminue dans le sens d'écoulement du fluide (2), en particulier conique ou conçue comme une rainure, qui est disposée dans un élément annulaire (70), qui est connecté au stator (7).

13. Pompe centrifuge selon l'une des revendications 11 ou 12, dans laquelle la section de conduit (14) a un axe (72) avec une ligne radiale (71) qui s'étend sur un plan, dans lequel le plan comprend un angle par rapport à un plan radial (77), dans lequel la ligne radiale (71) traverse l'intersection (74) de l'axe (72) avec la surface de la section transversale (75) de l'ouverture d'entrée (76) à partir de l'axe de la pompe (73) et le plan radiale (77) est normal à l'axe de la pompe (73).

14. Pompe centrifuge selon l'une des revendications 11 à 13, dans laquelle la section de conduit a un revêtement.

15. Pompe centrifuge selon la revendication 14, dans laquelle le revêtement comprend un manchon contenant un matériau de revêtement, dans lequel le manchon est inséré dans la section de conduit (14) ou dans le conduit de retour (12, 22, 32, 33).
